# EUROPÄISCHE PATENTSCHRIFT

(11) **EP 1 383 949 B1**
(45) Veröffentlichungstag und Bekanntmachung des Hinweises auf die Patenterteilung: **26.07.2006**
(21) Anmeldenummer: 02717927.4
(22) Anmeldetag: 25.04.2002
(51) Int. Cl.: D03J 1/14

(54) **VORRICHTUNG UND VERFAHREN ZUR SEPARIERUNG VON FÄDEN AUS EINER FADENSCHICHT**
DEVICE AND METHOD FOR SEPARATING THREADS OUT OF A THREAD LAYER
DISPOSITIF ET PROCEDE POUR SEPARER DES FILS D'UNE COUCHE DE FILS

(30) Priorität: 25.04.2001 CH 754012001
(43) Veröffentlichungstag der Anmeldung: 28.01.2004
(73) Patentinhaber: Stäubli AG Pfäffikon, 8808 Pfäffikon (CH)
(72) Erfinder: ACKERMANN, Stefan, CH-8887 Mels (CH); NEFF, Patrik, CH-9056 Gais (CH); ACKERMANN, Armin, CH-8887 Mels (CH)
(74) Vertreter: EGLI-EUROPEAN PATENT ATTORNEYS
(86) Internationale Anmeldenummer: PCT/CH2002/000230
(87) Internationale Veröffentlichungsnummer: WO 2002/088445

(56) Entgegenhaltungen:
- EP-A- 0 541 268
- WO-A-00/00687
- CH-A- 455 674
- DE-A- 2 847 520
- US-A- 4 723 346
- US-A- 5 082 030

## Beschreibung

Die Erfindung betrifft eine Vorrichtung zur Separierung einer vorbestimmten Anzahl von Fäden aus einer Fadenschicht, bei der die Fäden der Fadenschicht an zumindest zwei Stellen eingespannt sind, und mittels eines Separiermittels ein Faden von der Fadenschicht abteilbar ist. Die Erfindung betrifft ausserdem ein Verfahren, wie es im Oberbegriff von Anspruch 12 beschrieben ist.

Abteilen bzw. Separieren von Fäden ist ein Arbeitsschritt, der beispielsweise für das Einziehen von Kettfäden in Geschirrelemente einer Webmaschine vorgenommen werden muss. In diesem Fall liegen die Kettfäden in einem Rahmen aufgespannt vor, wo sie zusammen eine Kettfadenschicht bilden. Dabei liegen die einzelnen Fäden sehr nahe beieinander. Vor dem Einziehen sollen sie von der Schicht abgeteilt werden, d.h. dass sie voneinander getrennt werden müssen. Ziel ist es hierbei, eine vorbestimmte Anzahl an Fäden, insbesondere einen einzelnen Faden, zur Handhabung für nachfolgende Arbeitsschritte bereitzustellen. Eine weitere Anwendung ergibt sich beim Anknüpfen von Kettfäden einer alten, bereits mit Schussfäden versehene Kettfadenschicht, an eine neue Kettfadenschicht. Auch hier sind Kettfäden in einen Rahmen eingespannt und müssen vor dem Verknoten durch die Knüpfmaschine von der Schicht abgetrennt werden.

Bei den meisten der bekannten Vorrichtungen und Verfahren zum Abteilen solcher Fäden wird z.B. mit einer Abteilnadel der vorderste Faden aus einer Fadenschicht separiert. Die Abteilnadel wird hierbei mit einer im wesentlichen senkrecht zur Ebene der Fadenschicht verlaufenden Bewegung auf den vordersten Faden der Schicht abgesenkt und dieser mit einer an den Querschnitt des Fadens angepassten Mulde der Abteilnadel erfasst. Nicht zufrieden stellen kann hierbei, dass die Bevorratung von einer grossen Anzahl unterschiedlicher Abteilnadeln erforderlich ist, da die Abteilnadeln sehr genau auf die jeweilige Garngrösse abgestimmt sein müssen. Zudem ist der Separiervorgang nicht besonders zuverlässig. Aus diesem Grund ist insbesondere im Zusammenhang mit Filamentgarnen ein sog. Fadenkreuz als Separierhilfe erforderlich. Das Fadenkreuz muss vorgängig in die Fadenschicht eingelesen werden, wobei zwei, zu den Kettfäden quer liegende Schnüre zwischen die Kettfäden eingezogen oder eingewoben werden. Durch Hin- und Herbewegen der Kreuzschnüre wird der jeweils vorderste Faden von den übrigen abgetrennt und anschliessend mit der Abteilnadel separiert.

Ein Nachteil solcher bekannter Verfahren und Vorrichtungen ist insbesondere darin zu sehen, dass das Separieren mit Abteilnadeln bei Kettfäden, die aus sogenannten Multifilamenten bestehen, an Grenzen stösst. Hier ist es schwierig, ohne Verwendung eines Fadenkreuzes einen einzelnen Faden zum einen mit sämtlichen Filamenten und zum anderen ohne Filamente benachbarter Fäden zu erfassen. Dies gilt insbesondere dann, wenn diese Multifilamente ungedreht sind, kleine Titer aufweisen, oder wenn die Dichte der Fadenschicht sehr unregelmässig ist. Auch bei dem Verfahren mit dem Fadenkreuz muss zum Einlegen der Schnüre ein Abteilen beispielsweise von Hand oder maschinell mit Nadeln durchgeführt werden, so dass dort die eben beschriebenen Probleme ebenfalls auftreten. Obwohl die Kettfäden durch das Fadenkreuz sauber abgeteilt und magaziniert sind, bedeutet das Einlegen der Trennschnüre einen zusätzlichen und oft sehr aufwendigen Arbeitsgang. Unsauber abgeteilte Kettfäden führen aber beim Weben oder schon beim Anknüpfen der Webketten zu Unterbrüchen und damit zu ungenügender Produktivität. Dies auch dann, wenn eine Doppelfadenerkennung vorgesehen ist, wie sie beispielsweise bei Knüpfmaschinen angewendet wird.

Aus FR 698 064 bzw. GB 2 117 419 sind weitere Verfahren bekannt, bei denen - ohne Verwendung eines Fadenkreuzes - das Abteilen der Fäden aus der Fadenschicht allein durch einen Drehkörper vorgenommen wird, der am Umfang ein gewindeartiges Profil aufweist. Doch diese Verfahren eignen sich nur zum Abteilen von Stapelgarnen oder gedrehten Multifilamenten. Bei ungedrehten Garnen, die aus mehreren Filamenten bestehen, werden die Garne lediglich in die einzelnen Filamente aufgeteilt. So ist ein sauberes Abteilen kaum mehr möglich.

In der US 4,723,346 ist schliesslich eine Vorrichtung gezeigt, bei der in eine Fadenschicht ein Fadenkreuz eingelesen ist. Die beiden Enden der Fadenkreuzschnüre sind im wesentlichen quer zu ihrer Längserstreckung jeweils gegenläufig beweglich angeordnet. Hierdurch kann jede einzelne ihrer Verkreuzung aufgehoben und der jeweils vorderste Faden einer Fadenschicht zur Entnahme freigegeben werden. Der somit jeweils bereits von der Fadenschicht separierte vorderste Faden wird durch eine Saugdüse erfasst und von der Fadenschicht weggeführt. Zu diesem Zeitpunkt ist jedoch der eigentliche Separiervorgang, nämlich das Vereinzeln eines Fadens aus der Fadenschicht, durch ein in vielfacher Weise vorbekanntes Fadenkreuz bereits erfolgt. Die Saugdüse dient nur zum Wegtransport des vereinzelten Fadens. An dieser Vorrichtung kann nicht zufrieden stellen, dass ein Fadenkreuz vorhanden sein muss, das mit einem relativ grossen Aufwand in die Fadenschicht ein- und auszuarbeiten ist.

Aus der EP-0 541 268 A sind eine Vorrichtung und ein Verfahren bekannt, die als Oberbegriff zu Anspruch 1 und Anspurch 12 den nächstliegenden Stand der Technik darstellen.

Der Erfindung liegt deshalb die Aufgabe zugrunde, eine Vorrichtung und ein Verfahren vorzuschlagen, mit denen das Abteilen von Fäden aus einer Fadenschicht mit möglichst wenig Aufwand und Arbeitsschritten und trotzdem sicher durchgeführt werden kann, und zwar auch dann, wenn die Fadenschicht schwer zu separierende Fäden, wie beispielsweise ungedrehte Multifilamente, aufweist.

Diese Aufgabe wird bei der eingangs erwähnten Vorrichtung erfindungsgemäss durch ein Saugmittel gelöst, mit dem ein Unterdruck erzeugbar ist, sowie durch Antriebsmittel, mit denen das Saugmittel gegenüber der Fadenschicht relativ bewegbar ist, wobei bei einer relativen Annäherung des Saugmittels an die Fadenschicht aufgrund des Unterdrucks eine Auslenkung von zumindest einem Faden in Richtung des Saugmittels erzeugbar ist. Die Aufgabe wird ebenso durch ein Verfahren mit den Merkmalen von Anspruch 12 gelöst.

Erfindungsgemäss ist demnach vorgesehen, vorzugsweise alleine durch Ansaugen von einem oder mehreren Fäden diesen bzw. diese von der aufgespannten Fadenschicht zu separieren. Wesentliche Vorteile der Erfindung können darin gesehen werden, dass zur Separierung eines Fadens aus der Schicht der eingespannten Fäden weder ein Fadenkreuz zu einer Vorseparierung, wie im Stand der Technik, zwingend erforderlich ist noch mit dem Separiermittel in die Schicht eingegriffen werden muss. Vor allem das Eingreifen in die Schicht, bzw. zwischen zwei Fäden, führte bei vorbekannten gattungsgemässen Vorrichtungen zu Separierungsfehlern. Erfindungsgemäss ist ein Eingreifen nicht erforderlich, da der zu separierende Faden durch eine Zugkraft von der Schicht separiert wird, die von ausserhalb der Fadenschicht auf den Faden aufgebracht wird. Insbesondere ist ein Hintergreifen des zu separierenden Fadens nicht erforderlich. Ebenso kann ein "Verhaken" des Separierorgans mit Filamenten von einem oder sogar mehreren anderen Fäden ausgeschlossen werden, weshalb sich die Erfindung in besonderem Masse für Separierung derartiger Fäden eignet. Die erfindungsgemässe Lösung kann deshalb auch bei separierungskritischen Fäden wie beispielsweise Spinnfasergarne und Multifilamentgarne, sowie unabhängig von der Rauhigkeit oder Faserigkeit der Oberflächen der Garne eingesetzt werden.

Eine Steuerung der Vorrichtung und eine Kontrolle des Ablaufs des Verfahrens wird erfindungsgemass durch eine Detektionseinrichtung, die beispielsweise ein Bilderkennungssystem umfasst, vorgenommen. Hiermit ist es beispielsweise möglich zu erkennen, ab wann sich ein Faden in der Nähe des Saugmittels befindet, um dann eine weitere Annäherung zwischen dem Saugmittel und dem Faden zu regeln. Mit der Detektionseinrichtung kann auch festgestellt werden, ob der zu separierende Faden vom Saugmittel erfasst und weggeführt wird. Ebenso kann festgestellt werden, ob tatsächlich ein einzelner Faden separiert wurde (sog. Doppelfadenerkennung). Stellt die Detektionseinrichtung fest, dass der Separiervorgang nicht erfolgreich war, kann sie eine Steuereinrichtung veranlassen, den Vorgang zu wiederholen. Hierdurch kann in einer bevorzugten Ausführungsform ein Regelkreis ausgebildet sein, der vorsieht, dass der Separiervorgang so lange wiederholt wird, bis die Detektionseinrichtung tatsächlich einen von der Saugdüse separierten einzelnen Faden feststellt. Da zur Separierung der Fäden lediglich eine translatorische Relativbewegung zwischen der Fadenschicht und dem einen Separiermittel erforderlich ist, kann der Separiervorgang, selbst bei Benutzung des Regelkreises, sehr schnell erfolgen.

Aufgrund des der Erfindung zugrundeliegenden Prinzips, auf den zwischen Einspannstellen eingespannten Faden eine Zugkraft auszuüben, die zumindest eine Komponente quer zur Längserstreckung des Fadens aufweist, ist es auch grundsätzlich möglich, aus der Fadenschicht beliebige Fäden zu separieren. Bis anhin konnte stets nur der in der Fadenschicht vorderste Faden abgeteilt werden, indem dieser durch eine Bewegung, die im wesentlichen innerhalb der durch die Fadenschicht gebildeten Ebene von der Fadenschicht verläuft, entfernt wird. Mit der Erfindung ist es hingegen auch möglich, einen anderen als einen der beiden äusseren Fäden zu erfassen, indem das Saugmittel und die Fadenschicht in einer Zuführbewegung, die im wesentlichen quer zur Fadenschicht verläuft, an diesen Faden herangeführt, angesaugt und anschliessend der Faden in einer der Zuführbewegung entgegengesetzten Richtung separiert wird.

Zwar ist in der Regel vorgesehen, nur jeweils einen einzelnen Faden von der Fadenschicht abzuteilen. Durch eine geeignete Grösse des Unterdruckes bzw. der Saugkraft und/oder eine geeignete Gestaltung einer Saugdüse ist es an sich auch möglich, im wesentlichen gleichzeitig mehrere Fäden von der Fadenschicht zu separieren.

In einer bevorzugten Ausgestaltung der Erfindung kann das Saugmittel mit einem Spalt versehen sein, durch den Luft angesaugt wird, wobei dessen Breite kleiner als, höchstens jedoch gleich gross ist wie, eine Erstreckung einer Querschnittsfläche des Fadens in Richtung der Spaltbreite. Hierdurch kann erreicht werden, dass ein angesaugter Faden nicht in den Spalt hineingezogen wird, sondern diesen verschliesst. Dies erhöht zum einen die Saugkraft, mit der ein Faden gehalten wird. Zum anderen kann der Spalt hierdurch im wesentlichen verschlossen werden, wodurch keine weiteren Fäden der Schicht angesogen werden.

In Abhängigkeit von der Grösse des Unterdruckes kann sich der zu separierende Faden ab einem gewissen Abstand zum Saugmittel durch eine Auslenkung dem Saugmittel annähern. Um die weitere Handhabung des Fadens zusätzlich zu erleichtern, kann ergänzend vorgesehen sein, dass das Saugmittel mit dem weiterhin zwischen zwei Stellen eines Rahmens eingespannten Faden diesen mit seinem Halteabschnitt im Saugmittel von der Fadenschicht wegführt. Dies erleichtert eine Übergabe des Fadens vom Saugmittel an eine nachfolgend zum Einsatz kommende Handhabungseinrichtung.

Alternativ zu einer optischen Detektionseinrichtung könnte auch mit einer kapazitiven oder piezoelektrischen Detektionseinrichtung eine Messung der auf den Faden aufgebrachten Spannung durchgeführt werden. Eine Auslenkung durch die Saugdüse erhöht die Fadenspannung, wobei das Erreichen eines vorgegebenen Wertes für eine Fadenspannung ein Kriterium für eine erfolgreiche Separierung eines Fadens darstellen könnte.

Weitere bevorzugte Ausgestaltungen der Erfindung ergeben sich aus den Ansprüchen.

Die Erfindung wird anhand den in den Figuren schematisch dargestellten Ausführungsbeispielen näher erläutert; es zeigen:
- Fig. 1: eine perspektivische Darstellung einer ersten Ausführungsform einer erfindungsgemässen Vorrichtung zusammen mit einer Fadenschicht;
- Fig. 2: eine Schnittdarstellung durch eine Saugdüse, die sich am Rand einer Fadenschicht befindet;
- Fig. 3: eine Darstellung der Vorrichtung gemäss Fig. 1 mit einem separierten Faden;

In Fig. 1 ist eine Fadenschicht 1 gezeigt, die eine Vielzahl von im wesentlichen gleich langen und parallel zueinander verlaufenden Fäden 2 aufweist, die an ihren Enden 3, 4 jeweils in einer geeigneten, nicht dargestellten Halterung geklemmt sind. Aufeinanderfolgende Fäden 2 weisen idealerweise jeweils den gleichen Abstand zueinander auf, können aber auch unterschiedlich beabstandet sein, ohne dass dies die Funktionsfähigkeit der Erfindung beeinträchtigt. Die Fäden 2 liegen somit alle in einer Ebene, nämlich der Fadenschichtebene. Die Fadenschicht 1 enthält kein Fadenkreuz.

Fig. 1 zeigt ausserdem eine oberhalb der Fadenschichtebene angeordnete Kamera 5 und eine unterhalb der Fadenschichtebene vorgesehene Lichtquelle 6 (beispielsweise eine Leuchtdiode), die beide zu einer optischen Detektionseinrichtung gehören. Kamera 5 und Lichtquelle 6 liegen auf der gleichen optischen Achse 7, die zumindest im wesentlichen orthogonal zur Fadenschichtebene ausgerichtet ist.

Zwischen der Kamera 5 und der Lichtquelle 6 ist ein Saugmittel 8 vorgesehen, neben dem ein Abteilmittel, wie beispielsweise der in Fig. 1 gezeigte Abteilstift 9, angeordnet ist. Sowohl das Saugmittel 8 als auch der Abteilstift liegen im Erfassungsbereich der Kamera 5.

Kamera 5, Lichtquelle 6, Saugmittel 8 und Abteilstift 9 bilden in nicht näher dargestellter Weise eine Baueinheit, beispielsweise durch Anordnung an einem gemeinsamen Träger. Diese Elemente können somit miteinander parallel zur Fadenschichtebene verfahren werden. Hierzu sind ebenfalls nicht näher dargestellte Antriebsmittel vorgesehen. Das Saugmittel 8 ist zusätzlich an der Baueinheit verfahrbar ausgestaltet, so dass Relativbewegungen zwischen dem Saugmittel 8 und der Kamera 5 möglich sind.

Die Kamera 8 kann einen CMOS-Sensor mit beispielsweise 640 x 480 Bildpunkten aufweisen. Die Anzahl von aktiven Bildelementen, d.h. von Bildelementen, deren Information bei der Signalverarbeitung berücksichtigt wird, kann bei solchen Sensoren veränderlich sein. Da für Detailaufnahmen des Separiervorganges weniger Bildpunkte benötigt werden als für Übersichtsaufnahmen, und die erzielbare Bildfrequenz mit abnehmender Anzahl an Bildpunkten steigt, kann bei Detailaufnahmen die Bildfrequenz deutlich höher ausfallen als bei Übersichtsaufnahmen. Somit ist es möglich, beim eigentlichen Separiervorgang durch Detailaufnahmen besonders schnell sich verändernde Situationen zu erfassen und darauf zu reagieren.

Die Kamera weist eine erste Schnittstelle auf, die als serielle asynchrone Schnittstelle ausgebildet ist, beispielsweise eine genormte LVDS-Schnittstelle (Low Voltage Differential Signaling). Über diese Schnittstelle werden der Kamera Steuerungssignale, wie Bildgrösse, Belichtungszeit, etc., von einer übergeordneten, nicht dargestellten, Steuereinrichtung übermittelt. Die von der Kamera aufgenommenen Bilder können dann über eine weitere LVDS-Schnittstelle der Kamera an einen digitalen Signalprozessor (DSP) weitergegeben werden. Dem digitalen Signalprozessor steht gängige Bild-Auswertesoftware zur Verfügung, mit welcher einzelne Fäden und ihre Position gegenüber anderen Fäden sowie gegenüber dem Saugmittel und dem Abteilstift festgestellt werden können.

Das Auswerteergebnis des digitalen Signalprozessors wird wiederum der Steuerungseinheit zugeleitet, die auf dieser Basis die Bewegungen und Funktionen des Saugmittels 8 und des Abteilstiftes steuert.

In Fig. 2 ist ein Querschnitt durch das als Saugdüse 12 ausgebildete Saugmittel 8 sowie durch randnahe Fäden der Fadenschicht 1 gezeigt. Wie dort zu erkennen ist, weist das bezüglich der Fadenschichtebene 13 symmetrisch aufgebaute Saugmittel 8 einen konischen Düsenabschnitt 14 auf, der zwei trichterförmig zueinander geneigte Düsenflächen 14a, 14b aufweist. Ein von den beiden Düsenflächen 14a, 14b eingeschlossener Öffnungswinkel α kann aus einem Winkelbereich von beispielsweise 30° bis 130°, vorzugsweise bis 90°, gewählt sein. Der Düsenabschnitt 14 mündet in einen Saugspalt 15, der mit einer konstanten Spaltbreite h versehen ist. Wie in Fig. 2 gezeigt ist, ist die Spaltbreite h kleiner als der Durchmesser D der Querschnittsfläche eines Fadens 2. Im Ausführungsbeispiel ist die Spalthöhe h etwa halb so gross wie der Durchmesser D.

An den Saugspalt 15 schliesst sich eine in Fig. 2 teilweise dargestellte Saugkammer 16 an, in die wiederum eine Leitung 17 (Fig. 1) mündet. In der Saugkammer 16 herrscht ein Druck p₁, wobei p₁ kleiner ist als der Umgebungsdruck p₀. Eine Differenz zwischen p₁ und p₀ kann beispielsweise 0,6 bar betragen. An die Leitung 17 ist eine nicht dargestellte Unterdruckpumpe (bzw. Vakuumpumpe) oder ein Ejektor angeschlossen, mit denen Unterdruck erzeugbar ist.

Um mit dieser Vorrichtung den vordersten Faden 2a von der fadenkreuzfreien Schicht zu separieren, wird die Baueinheit mit der Saugdüse 12 durch eine von der Antriebseinrichtung generierte Zuführbewegung an den vordersten Faden 2a angenähert, bis die Kamera 5 die vordersten Fäden 2, zumindest den vordersten Faden 2a, der Schicht 1 detektiert. Die Zuführbewegung erfolgt hierbei entlang dem Pfeil 18, der innerhalb der Faden-schichtebene 13 und im wesentlichen orthogonal zum Längsverlauf der Fäden 2 ausgerichtet ist. Da einer Steuereinrichtung der Abstand eines am äusseren Rand des Erfassungsbereiches der Kamera 5 detektierten Fadens von der Saugdüse 12 bekannt ist, kann die Saugdüse nun durch einen vorbestimmten weiteren Verfahrweg in Zuführrichtung (Pfeil 18) dem ersten Faden 2a angenähert werden. Alternativ könnte auch eine von der Steuereinrichtung mittels Messergebnissen der Detektionseinrichtung geregelte Annäherung der Düse 12 an den Faden 2a erfolgen. Bei dieser weiteren Annäherung der Saugdüse an den Faden wird die Saugdüse gegenüber der nun ortsfesten Kamera in Zuführrichtung verfahren. Mit der Kamera kann somit der bereits zurückgelegte Verfahrweg des Saugmittels 8 und der jeweils noch verbleibende Restabstand zum Faden 2a festgestellt werden. Dieser Zustand ist in Fig. 1 gezeigt.

Bei der Annäherung an den in der Fadenschicht befindlichen, noch nicht unausgelenkten Faden 2a wird dieser aufgrund des in und vor der Saugdüse herrschenden Unterdrucks und der dadurch hervorgerufenen Luftströmung zum Saugspalt 15 hin immer stärker an die Saugdüse 12 angesogen. Infolgedessen wird der Faden 2a mit seinem der Saugdüse 12 gegenüberliegenden Abschnitt zum Saugspalt 15 hin ausgelenkt. Um eine möglichst grosse Auslenkung zu erhalten, sollte die Saugdüse 12 in etwa in der Mitte zwischen den Fadenenden 3, 4 zugeführt werden.

Die Zuführbewegung und die Auslenkung des Fadens 2a haben zur Folge, dass der Faden 2 mit einem Abschnitt im Saugabschnitt gegen den Saugspalt 15 anliegt und diesen verschliesst, wie dies in Fig. 2 gezeigt ist. Da hierdurch die Druckdifferenz beidseits des Fadens (d.h. zwischen dem Spalt 15 und einem Bereich im Düsenabschnitt 14 unmittelbar hinter dem Faden 2a) ansteigt, steigt auch die Haltekraft, mit welcher der Faden 2a in der Saugdüse 12 gehalten wird.

Nun wird die Saugdüse 12 zusammen mit dem durch sie gehaltenen Fadenabschnitt in zur Zuführrichtung (Pfeil 18) entgegengesetzter Richtung (Pfeil 19) von der Fadenschicht 1 weggeführt. Die weiterhin ortsfeste Kamera 5 und die mit ihr verbundene Auswerteeinheit der Steuereinrichtung in Form des digitalen Signalprozessors stellt dabei fest, ob die Saugdüse 12 überhaupt einen Faden 2 und tatsächlich nur den vordersten Faden 2a erfasst hat. Sobald von der Kamera ein einzelner erfasster Faden festgestellt wird, wird aufgrund eines entsprechenden Signals der Steuereinrichtung die Rückwärtsbewegung gestoppt. Kann dies nicht festgestellt werden, wird der Unterdruck aufgehoben, eventuell erfasste Fäden dadurch losgelassen, nachfolgend wieder ein Unterdruck aufgebaut und der vorstehend beschriebene Fadenerfassungsvorgang so oft wiederholt, bis die Auswerteeinheit eine korrekte Fadenerfassung detektiert.

Detektiert die Auswerteeinheit einen korrekt erfassten vorderen Faden 2a, sticht nun der Abteilstift 9 in die vergrösserte Lücke zwischen dem vordersten Faden 2a und dem nachfolgenden Faden 2b ein. Der vorderste Faden 2a ist dadurch eindeutig von der Fadenschicht 1 abgetrennt bzw. vereinzelt und steht zur Weiterverarbeitung bzw. -handhabung zur Verfügung. Auf diese Weise können sämtliche Fäden 2 der Schicht 1 nacheinander separiert werden.

## Patentansprüche

1. Vorrichtung zur Separierung einer vorbestimmten Anzahl von Fäden (2) aus einer Fadenschicht (1), bei der die Fäden (2) der Fadenschicht (1) an zumindest zwei Stellen eingespannt sind, und mittels eines Separiermittels zumindest ein Faden von der Fadenschicht (1) abteilbar ist, mit einem Saugmittel (8), mit dem ein Unterdruck erzeugbar ist, sowie mit Antriebsmittel, mit denen das Saugmittel (8) gegenüber der Fadenschicht (1) relativ bewegbar ist, wobei bei einer relativen Annäherung des Saugmittels (8) an die Fadenschicht (1) aufgrund des Unterdrucks eine Auslenkung von zumindest einem Faden in Richtung des Saugmittels (8) erzeugbar ist,
**gekennzeichnet durch**
eine Detektionseinrichtung (5), mit der eine Überprüfung eines Separierungsergebnisses durchführbar ist.

2. Vorrichtung nach Anspruch 1, **dadurch gekennzeichnet, dass** das Saugmittel (8) eine Saugdüse (12) aufweist, die mit einer Fadenaufnahme und einem Saugspalt (15) versehen ist.

3. Vorrichtung nach Anspruch 2, **dadurch gekennzeichnet, dass** eine Erstreckung des Spaltes (15) im wesentlichen parallel zu einem zu separierenden Faden ausgerichtet ist.

4. Vorrichtung nach Anspruch 1, **dadurch gekennzeichnet, dass** eine Breite eines Spaltes (15) des Saugmittels (8) kleiner ist als eine Längserstreckung einer Querschnittsfläche eines zu separierenden Fadens.

5. Vorrichtung nach einem oder mehreren der vorhergehenden Ansprüche, **dadurch gekennzeichnet, dass** eine Breite eines Spaltes (15) des Saugmittels (8) einstellbar ist.

6. Vorrichtung nach einem oder mehreren der vorhergehenden Ansprüche 2 bis 5, **dadurch gekennzeichnet, dass** die Fadenaufnahme trichterförmig zueinander geneigte Düsenflächen (14a, 14b) aufweist.

7. Vorrichtung nach einem oder mehreren der vorhergehenden Ansprüche, **gekennzeichnet durch** Antriebsmittel für das Saugmittel (8), mit denen das Saugmittel (8) auf die Fadenschicht zu- und wieder wegbewegbar ist.

8. Vorrichtung nach Anspruch 7, **gekennzeichnet durch** eine Detektionseinrichtung (5), mit der eine Vorschubbewegung des Saugmittels (8) oder der Fadenschicht (1) überprüfbar ist.

9. Vorrichtung nach Anspruch 8, **dadurch gekennzeichnet, dass** die Detektionseinrichtung (5) eine Bildverarbeitungseinrichtung umfasst.

10. Vorrichtung nach einem der Ansprüche 8 oder 9, **dadurch gekennzeichnet, dass** die Detektionseinrichtung Bestandteil eines Regelkreises ist, der so lange eine relative Separierbewegung der Saugdüse (12) in Richtung auf die Fadenschicht (1) und eine anschliessende relative Entnahmebewegung der Saugdüse (12) weg von der Fadenschicht (1) wiederholen lässt, bis die Detektionseinrichtung (5) einen von der Saugdüse (12) separierten Faden feststellt.

11. Vorrichtung nach einem oder mehreren der vorhergehenden Ansprüche, **dadurch gekennzeichnet, dass** die Saugdüse (12) das einzige Separiermittel ist, mit dem jeweils ein Faden separiert wird.

12. Verfahren zur Separierung einer vorbestimmten Anzahl von Fäden (2) aus einer Fadenschicht (1), bei der die Fäden (2) der Fadenschicht (1) an zumindest zwei Stellen eingespannt sind, wobei im Bereich der Fadenschicht (1) mit einem Saugmittel (8) ein Unterdruck erzeugt wird, durch den ein oder mehrere Fäden zumindest entlang eines Abschnitts ihrer Längserstreckung an ein Saugmittel (8) angesaugt werden,
**dadurch gekennzeichnet, dass**
mittels einer Detektionseinrichtung (5) der Separiervorgang überwacht und Informationen zu seiner Steuerung ermittelt werden.

13. Verfahren nach Anspruch 12, **dadurch gekennzeichnet, dass** ein angesaugter Faden in dem Saugmittel (8) gehalten und hierbei ein Abstand zwischen dem Saugmittel (8) und der Fadenschicht (1) vergrössert wird.

14. Verfahren nach Anspruch 13, **dadurch gekennzeichnet, dass** sobald mittels der Detektionseinrichtung (5) eine Separierung der vorbestimmten Anzahl an Fäden festgestellt ist, ein Abteilmittel in der Lücke zwischen dem mindestens einen separierten Faden und dem ersten Faden der verbleibenden Fadenschicht (1) angeordnet wird.

15. Verfahren nach Anspruch 12, **dadurch gekennzeichnet, dass** aufgrund eines Messergebnisses der Separiervorgang so lange wiederholt wird, bis die Detektionseinrichtung (5) einen oder mehrere korrekt separierte Fäden detektiert.

16. Verfahren nach einem oder mehreren der vorhergehenden Ansprüche 12 bis 15, **dadurch gekennzeichnet, dass** das Saugmittel unmittelbar vor einem vordersten Faden (2a) einer Fadenschicht (1) positioniert wird, der vorderste Faden durch den Unterdruck des Saugmittels (8) angesogen wird, das Saugmittel (8) so lange von der Fadenschicht (1) entfernt wird, bis die Detektionseinrichtung (5) genau einen einzelnen Faden detektiert.

## Claims

1. A device for separating a pre-determined number of threads (2) from a thread layer (1), wherein the threads (2) of the thread layer (1) are tensioned at at least two points and at least one thread can.be separated out from the thread layer (1) using a separating means, comprising a suction means (8) which can produce a negative pressure and comprising a drive means whereby the suction means (8) can be moved relatively to the thread layer (1), wherein during a relative approach of the suction means (8) towards the thread layer (1) as a result of the negative pressure, a deflection of at least one thread in the direction of the suction means (8) is produced,
**characterised by**
a detection device (5) which can be used to check a separation result.

2. The device according to claim 1, **characterised in that** the suction means (8) comprises a suction nozzle (12) which is provided with a thread receiver and a suction gap (15).

3. The device according to claim 2, **characterised in that** an extension of the gap (15) is aligned substantially parallel to a thread to be separated.

4. The device according to claim 1, **characterised in that** a width of a gap (15) of the suction means (8) is smaller than a longitudinal extension of a cross-sectional area of a thread to be separated.

5. The device according to one or more of the preceding claims, **characterised in that** a width of a gap (15) of the suction means (8) is adjustable.

6. The device according to one or more of the preceding claims 2 to 5, **characterised in that** the thread receiver has funnel-shaped nozzle surfaces (14a, 14b) inclined towards one another.

7. The device according to one or more of the preceding claims, **characterised by** drive means for the suction means (8) whereby the suction means (8) can be moved towards and away from the thread layer.

8. The device according to claim 7, **characterised by** a detection device (5) which can be used to check a feed movement of the suction means (8) or the thread layer (1).

9. The device according to claim 8, **characterised in that** the detection device (5) comprises an image processing device.

10. The device according to any one of claims 8 or 9, **characterised in that** the detection device is a component of a control circuit which allows a relative separating movement of the suction nozzle (12) in the direction of the thread layer (1) and a subsequent relative removal movement of the suction nozzle (12) away from the thread layer (1) to be repeated until the detection device (5) detects a thread separated by the suction nozzle (12).

11. The device according to one or more of the preceding claims, **characterised in that** the suction nozzle (12) is the only separating means whereby respectively one thread is separated.

12. A method for separating a pre-determined number of threads (2) from a thread layer (1), wherein the threads (2) of the thread layer (1) are tensioned at at least two points, wherein a negative pressure is produced by a suction means (8) in the area of the thread layer (1), whereby one or a plurality of threads are sucked onto a suction means (8) at least along one section of their longitudinal extension,
**characterised in that**
the separating process is monitored by means of a detection device (5) and information on its control is determined.

13. The method according to claim 12, **characterised in that** a sucked-in thread is held in the suction means (8) and a spacing between the suction means (8) and the thread layer (1) is hereby enlarged.

14. The method according to claim 13, **characterised in that** as soon as a separation of the pre-determined number of threads is detected by means of the detection device (5), a parting means is disposed in the gap between the at least one separated thread and the first thread of the remaining thread layer (1).

15. The method according to claim 12, **characterised in that** on the basis of a measurement result, the separating process is repeated until the detection device (5) detects one or more correctly separated threads.

16. The method according to one or more of the preceding claims 12 to 15, **characterised in that** the suction means is positioned directly before one of the foremost threads (2a) of a thread layer (1), the foremost thread is sucked in by the negative pressure of the suction means (8), the suction means (8) is moved away from the thread layer (1) until the detection device (5) detects precisely one single thread.

## Revendications

1. Procédé de séparation d'un nombre prédéfini de fils (2) d'une couche de fils (1), dans lequel les fils (2) de la couche de fils (1) sont montés à au moins deux endroits et au moins un fil peut être séparé de la couche de fils (1) au moyen d'un moyen de séparation, comportant un moyen d'aspiration (8) permettant de générer une dépression ainsi que des moyens d'entraînement permettant de déplacer le moyen d'aspiration (8) par rapport à la couche de fils (1), tandis que, lors d'une approche relative du moyen d'aspiration (8) vers la couche de fils (1), du fait de la dépression, une déviation d'au moins un fil en direction du moyen d'aspiration (8) peut être réalisée,
**caractérisé par**
un dispositif de détection (5) qui permet de réaliser un contrôle d'un résultat de séparation.

2. Dispositif selon la revendication 1, **caractérisé en ce que** le moyen d'aspiration (8) comporte une buse d'aspiration (12) qui est pourvue d'un support de fil et d'un intervalle d'aspiration (15).

3. Dispositif selon la revendication 2, **caractérisé en ce qu'**une extension de l'intervalle (15) est orientée sensiblement à la parallèle d'un fil à séparer.

4. Dispositif selon la revendication 1, **caractérisé en ce qu'**une largeur d'un intervalle (15) du moyen d'aspiration (8) est inférieure à une extension longitudinale d'une surface de section transversale d'un fil à séparer.

5. Dispositif selon une ou plusieurs des revendications précédentes, **caractérisé en ce qu'**une largeur d'un intervalle (15) du moyen d'aspiration (8) est réglable.

6. Dispositif selon une ou plusieurs des revendications précédentes 2 à 5, **caractérisé en ce que** le support de fil présente des surfaces de buse (14a, 14b) inclinées les unes vers les autres en forme d'entonnoir.

7. Dispositif selon une ou plusieurs des revendications précédentes, **caractérisé par** des moyens d'entraînement pour le moyen d'aspiration (8), qui permettent d'éloigner et de rapprocher le moyen d'aspiration (8) de la couche de fils.

8. Dispositif selon la revendication 7, **caractérisé par** un dispositif de détection (5) permettant de contrôler un mouvement d'avance du moyen d'aspiration (8) ou de la couche de fils (1).

9. Dispositif selon la revendication 8, **caractérisé en ce que** le dispositif de détection (5) englobe une unité de traitement d'images.

10. Dispositif selon une ou plusieurs des revendications 8 ou 9, **caractérisé en ce que** le dispositif de détection fait partie intégrante d'une boucle de réglage qui fait répéter un mouvement relatif de séparation de la buse d'aspiration (12) en direction de la couche de fils (1) et un mouvement relatif consécutif de prélèvement de la buse d'aspiration (12) dans la couche de fils (1) jusqu'à ce que le dispositif de détection (5) détecte un fil séparé par la buse d'aspiration (12).

11. Dispositif selon une ou plusieurs des revendications précédentes, **caractérisé en ce que** la buse d'aspiration (12) est le seul moyen de séparation permettant de séparer un fil respectif.

12. Procédé de séparation d'un nombre prédéfini de fils (2) d'une couche de fils (1), dans lequel les fils (2) de la couche de fils (1) sont montés à au moins deux endroits, tandis qu'il est généré au niveau de la couche de fils (1), à l'aide d'un moyen d'aspiration (8), une dépression permettant d'aspirer un ou plusieurs fils du moins le long d'une section de leur extension longitudinale à l'aide d'un moyen d'aspiration (8),
**caractérisé en ce que**,
au moyen d'un dispositif de détection (5), le processus de séparation est surveillé et des informations pour le commander sont transmises.

13. Procédé selon la revendication 12, **caractérisé en ce qu'**un fil aspiré est maintenu dans le moyen d'aspiration (8) et qu'une distance entre le moyen d'aspiration (8) et la couche de fils (1) s'agrandit alors.

14. Procédé selon la revendication 13, **caractérisé en ce que**, dès qu'au moyen du dispositif de détection (5), une séparation du nombre prédéfini de fils est détectée, on dispose un moyen de division dans l'espace entre l'au moins un fil séparé et le premier fil de la couche de fils restante (1).

15. Procédé selon la revendication 12, **caractérisé en ce qu'**en se basant sur un résultat de mesure, le processus de séparation est répété jusqu'à ce que le dispositif de détection (5) détecte un ou plusieurs fils séparés correctement.

16. Procédé selon une ou plusieurs des revendications précédentes 12 à 15, **caractérisé en ce que** le moyen d'aspiration est positionné directement devant un fil situé le plus en avant (2a) d'une couche de fils (1), le fil situé le plus en avant est aspiré par la dépression du moyen d'aspiration (8), le moyen d'aspiration (8) est éloigné de la couche de fils (1) jusqu'à ce que le dispositif de détection (5) détecte exactement un fil isolé.
